# EUROPÄISCHE PATENTSCHRIFT

(11) **EP 0 073 441 B1**
(45) Veröffentlichungstag und Bekanntmachung des Hinweises auf die Patenterteilung: **22.05.1985**
(21) Anmeldenummer: 82107688.2
(22) Anmeldetag: 23.08.1982
(51) Int. Cl.: B22C 9/06, B22C 9/08

(54) **Dauerform, insbesondere eine metallische Kokille**
Permanent mould, especially chill mould
Moule permanent, en particulier coquille métallique

(30) Priorität: 25.08.1981 CH 5466/81
(43) Veröffentlichungstag der Anmeldung: 09.03.1983
(73) Patentinhaber: GEORG FISCHER AKTIENGESELLSCHAFT, CH-8201 Schaffhausen (CH)
(72) Erfinder: Henych, Ivo, Dipl.-Ing., CH-8200 Schaffhausen (CH); Fischer, Erwin, CH-8200 Schaffhausen (CH); Rogg, Eduard, CH-8253 Diessenhofen (CH)

## Beschreibung

Die vorliegende Erfindung betrifft eine an sich bekannte Dauerform, insbesondere eine metallische Kokille, welche mindestens eine Öffnung für die Aufnahme eines Speisereinsatzes aufweist.

Die Dichtspeisung der Abgüsse aus Metallen und Legierungen, welche ein Volumendefizit während der Erstarrung aufweisen, muss durch den Speiser gewährleistet werden. Die Speiser müssen als letzte, d.h. erst nach der Erstarrung des Gussstückes erstarren, um die Dichtspeisung zu gewährleisten. Aus diesem Grunde werden bei Stahlwerkkokillen sogenannte verlorene Köpfe oder beim Stahlguss u.a. Speiser verwendet.

Beim Formkokillenguss können z.B. Deckplatten, welche Speisereinsätze beinhalten, verwendet werden, wie dies in der DE-PS Nr. 2622891 beschrieben ist. Diese Deckplatten bilden während des Giessens das Oberteil der Kokille. Nach abgeschlossenem Giessvorgang, noch bevor das Gussstück vollständing erstarrt ist, werden diese Deckplatten mit dem Gussstück aus der Kokille entnommen. Dadurch wird die Kokille noch vor dem Erstarren des Gussstückes frei für den nächsten Giessvorgang.

Die beschriebenen Methoden weisen nachteilige Aspekte auf. Sie verlängern entweder die Belegungszeit der Kokille oder verursachen gewisse Schwierigkeiten beim Herausnehmen des Gussstückes, z.B. Ausfliessen des flüssig gebliebenen Speiserinhaltes durch Verschieben der Deckplatten.

Zudem sind die bekannten Methoden und Vorrichtungen unwirtschaftlich, insbesondere bei der Herstellung von kleinen Gussstücken.

Die Erfindung hat sich zum Ziel gesetzt, eine Dauerform vorzuschlagen, bei der die Speisereinsätze mit dem Gussstück so verbunden sind, dass die Vorteile der oben genannten Deckplatte erhalten bleiben:
- Entnehmen des Gussstückes aus der Kokille vor dem vollständigen Erstarren des Speiserinhaltes,
- Vereinfachung des Auspackens ohne Gefahr, dass der flüssige Speiserinhalt ausfliesst,
- durch gesteuerte Giessgeschwindigkeit die Erstarrung und das Giessen so lenken, dass die Speisergrösse minimalisiert wird, und
- Bestimmung des Verhältnisses zwischen Erstarrung des Speiserinhaltes und Erstarrung des Gussstückes, bei dem eine beinahe gleichzeitige Erstarrung erfolgt, womit das Auspacken aus der Kokille durch einfaches Ausstossen des Gussstükkes auch bei grösseren Abgüssen ermöglicht wird.

Diese Aufgabe wird erfindungsgemäss durch die kennzeichnenden Merkmale des Anspruches 1 gelöst.

Weitere vorteilhafte Ausgestaltungen gehen aus den abhängigen Ansprüchen hervor.

Nachstehend wird in Verbindung mit der Zeichnung ein Ausführungsbeispiel der Erfindung näher erläutert.

Die Figur zeigt einen Querschnitt durch eine Dauerform, insbesondere eine metallische Kokille.

Ein Speisereinsatz 2 ist in eine dafür vorgesehene Öffnung im Oberteil der Kokille eingesetzt. Zwischen dem Speisereinsatz 2 und dem Kokilleninnenraum 5 ist ein Brechkern 4 angeordnet. Ein Hohlraum 3 zwischen Speisereinsatz 2 und der umgebenden Kokillenwand 1 a ist durch eine Ausnehmung in der Kokillenwand 1 vorgesehen. Diese Ausnehmung ist gegen den Kokilleninnenraum 5 offen und dient zur Aufnahme des aus dem Kokilleninnenraum 5 eindringenden flüssigen Metalles. Hohlräume im Kokillenoberteil oder rillenartige Durchgänge zwischen dem Brechkern und dem Speisereinsatz oder im Brechkern dienen zum Füllen des Hohlraumes 3 mit dem flüssigen Metall.

Die Bedingung für das Auspacken des Abgusses noch vor der Erstarrung der Speiser ist, dass diese eine feste Verbindung mit dem Gussstück haben. Diese entsteht durch gesteuerte Federbildung, d.h. es wird eine dünne Büchse aus gegossenem Werkstoff um den Speisereinsatz 2 gebildet. Die erforderliche Spaltgrösse wird durch das Fliessvermögen des vergossenen Werkstoffes bestimmt und kann zwischen 0,5 und 10, vorzugsweise zwischen 0,5 und 5 mm liegen. Ein weiteres Kriterium ist die einfache Entfernbarkeit der Büchse ohne Einbruchsgefahr in das Gussstück durch Abklopfen gleichzeitig mit dem Speiser. Durch die den Speisereinsatz oder einen Teil des Speisereinsatzes umgebende Büchse aus gegossenem Metall wird dieser mit dem Gussstück fest verbunden und das Ausfliessen wird dadurch verhindert.

Das in den Hohlraum zwischen Kokillenoberteil und Speisereinsatz eingedrungene Flüssigmetall erstarrt durch die Wirkung der Kokille beinahe schlagartig, und die feste Verbindung zwischen dem Gussstück und dem Speisereinsatz ist gebildet. Dann kann das Gussstück ohne Gefahr aus der Kokille herausgenommen werden.

Die Anpassung der Giessgeschwindigkeit an die Wärmeübertragung zwischen der Form und dem Gussstück geschieht derart, dass die Erstarrungszone der Giesszone etwa in Sättigungslänge des Speisers folgt. Dadurch kann das Speiservolumen auf ein Minimum beschränkt werden.

In diesem Fall wird das Lunkervolumen, welches durch den Speiserinhalt nachgefüllt werden soll, reduziert, und die Erstarrungsgeschwindigkeit im Speiser und im Gussstück rückt in den Vordergrund. Zur Gewährleistung der Dichtspeisung kann das erforderliche Speisermodul nach folgender Formel bestimmt werden:

Durch genaue Abstimmung der Erstarrungszeiten lässt sich die Verweilzeit des Gussstückes in der Kokille wesentlich verkürzen. Es ermöglicht das vereinfachte Auspacken der Gussstücke durch Ausstossen statt Ausheben aus der Kokille.

## Patentansprüche

1. Dauerform, insbesondere eine metallische Kokille, welche mindestens eine Öffnung für die Aufnahme eines Speisereinsatzes aufweist, dadurch gekennzeichnet, dass zwischen Speisereinsatz (2) und der diesen umgebenden Kokillenwand (1a) ein gegen den Kokilleninnenraum (5) offener Hohlraum (3) für die Aufnahme der Schmelze vorgesehen ist.

2. Dauerform nach Anspruch 1, dadurch gekennzeichnet, dass der Hohlraum (3) als eine in der den Speisereinsatz (2) umschliessenden Kokillenwand (1 a) entlang ihres Umfanges gegen den Kokilleninnenraum (5) offene Ausnehmung ausgebildet ist.

3. Dauerform nach Anspruch 2, dadurch gekennzeichnet, dass die Ausnehmung in der Kokillenwand (1 a) entlang ihres Umfanges durchgehend verläuft.

4. Dauerform nach Anspruch 3, dadurch gekennzeichnet, dass weitere Ausnehmungen in der Kokillenwand (1 a) vorgesehen sind.

5. Dauerform nach Anspruch 1, dadurch gekennzeichnet, dass der Hohlraum (3) mit dem Speiserinnenraum (6) mittels Rillen direkt verbunden ist.

6. Dauerform nach Anspruch 1, dadurch gekennzeichnet, dass der Hohlraum (3) durch eine oder mehrere Ausnehmungen im Speisereinsatz (2) und/oder Brechkern (4) gebildet ist.

7. Dauerform nach Anspruch 6, dadurch gekennzeichnet, dass die Tiefe des Hohlraumes (3) in einem Bereich von 0,5 bis 10 mm eingestellt ist.

## Claims

1. Permanent mould, in particular a metallic chill mould, which has at least one aperture for receiving a feeder insert, characterised in that between the feeder insert (2) and the chill mould wall (1a) surrounding this, there is provided a cavity (3) open towards the chill mould interior (5) for receiving the melt.

2. Permanent mould according to Claim 1, characterised in that the cavity (3) is formed in the chill mould wall (1 a) surrounding the feeder insert (2) along its circumference, as a recess open towards the chill mould interior (5).

3. Permanent mould according to Claim 2, characterised in that the recess in the chill mould wall (1a) runs continuously along its circumference.

4. Permanent mould according to Claim 3, characterised in that further recesses are provided in the chill mould wall (1a).

5. Permanent mould according to Claim 1, characterised in that the cavity (3) is directly connected to the feeder interior (6) by means of grooves.

6. Permanent mould according to Claim 1, characterised in that the cavity (3) is formed by one or several recesses in the feeder insert (2) and/or break core (4).

7. Permanent mould according to Claim 6, characterised in that the depth of the cavity (3) is adjusted within a range of 0.5 to 10 mm.

## Revendications

1. Moule permanent, en particulier coquille métallique, présentant au moins une ouverture pour recevoir une masselotte, caractérisé par le fait qu'il est prévu, entre la masselotte (2) et la paroi (1 a) de la coquille qui l'entoure, une cavité (3) ouverte en direction de l'espace interne (5) de la coquille pour recevoir le métal en fusion.

2. Moule permanent selon la revendication 1, caractérisé par le fait que la cavité (3) est réalisée sous la forme d'un évidement ouvert en direction de l'espace interne (5) de la coquille, dans la paroi (1 a) de la coquille qui entoure la masselotte (2), le long du pourtour de cette paroi.

3. Moule permanent selon la revendication 2, caractérisé par le fait que l'évidement dans la pa- _{.}roi (1 a) de la coquille s'étend sans interruption le long du pourtour de cette paroi.

4. Moule permanent selon la revendication 3, caractérisé par le fait que d'autres évidements sont prévus dans la paroi (1 a) de la coquille.

5. Moule permanent selon la revendication 1, caractérisé par le fait que la cavité (3) est directement raccordée à l'espace interne (6) de la masselotte au moyen de rainures.

6. Moule permanent selon la revendication 1, caractérisé par le fait que la cavité (3) est formée par un ou plusieurs évidements dans la masselotte (2) et/ou le noyau de rupture (4).

7. Moule permanent selon la revendication 6, caractérisé par le fait que la profondeur de la cavité (3) est ajustée dans une plage de 0,5 à 10 mm.
